# FASCICULE DE BREVET EUROPEEN

(11) **EP 2 399 481 B1**
(45) Date de publication et mention de la délivrance du brevet: **19.06.2013**
(21) Numéro de dépôt: 11305795.4
(22) Date de dépôt: 23.06.2011
(51) Int. Cl.: A45D 2/00

(54) **Appareil de coiffure à mâchoires**
Haarpflegegerät mit Klemmbacken
Hairdressing appliance with jaws

(30) Priorité: 25.06.2010 FR 1055120
(43) Date de publication de la demande: 28.12.2011
(73) Titulaire: SEB S.A., 69130 Ecully (FR)
(72) Inventeur: Chambon, Vincent, 69510 Soucieu-en-Jarrest (FR); Fereyre, Régis, 42410 Chavanay (FR); Simond, Bénédicte, 74150 Marcellaz-Albanais (FR); Legrain, Marc, 01390 Civrieux-en-Dombes (FR)
(74) Mandataire: Guéry-Jacques, Géraldine

(56) Documents cités:
- EP-A1- 1 967 088
- EP-A1- 2 238 855
- WO-A2-2007/141276
- DE-U1-202009 001 872

## Description

La présente invention concerne le domaine technique des appareils de coiffure tels que les fers à boucler ou encore les lisseurs.

De tels appareils comprennent généralement deux mâchoires dont l'une au moins est chauffante et qui sont articulées entre elles de manière à pouvoir pincer une mèche de cheveux devant être mise en forme. L'une des mâchoires ou les deux mâchoires sont alors chauffées directement ou indirectement par un organe de chauffage électrique dont la température est régulée par un système thermostatique pour atteindre une température déterminée en fonction d'une valeur de température éventuellement sélectionnée par un utilisateur de l'appareil, comme par exemple décrit dans le document WO2007/141276.

Un tel type d'appareil de coiffure permet avec une certaine pratique d'obtenir un bon résultat de lissage. Ce bon résultat de lissage est obtenu en appliquant un effort de pression important pour maintenir les mâchoires fermées et appliquer une pression suffisante sur la mèche de cheveux à traiter. Eventuellement, l'utilisatrice peut avoir recours à ses deux mains pour augmenter cet effort en vue d'un meilleur résultat. Dans tous les cas, le maintien de cet effort de pression important pendant tout le cycle de traitement de la chevelure est pénible et contraignant pour l'utilisatrice. Des tests en laboratoire ont mis en évidence que la combinaison de la tension des cheveux et de la chaleur appliquée par le fer avec une pression de serrage raisonnable permet d'obtenir un résultat équivalent voire meilleur que celui obtenu avec le fer seul en appliquant une pression plus importante.

Afin de remédier à l'inconvénient précité de pénibilité et d'éventuelle monopolisation des deux mains, il est apparu le besoin d'un nouveau type de lisseur qui permette de recréer ces conditions de mises en tension et de chauffage des cheveux, sans que les deux mains soient mobilisées, de manière à faciliter la tâche de l'utilisateur.

Afin d'atteindre cet objectif, l'invention concerne un appareil de coiffure comprenant au moins :
- deux mâchoires, première et deuxième, allongées et articulées entre elles pour être mobiles entre une position ouverte et une position fermée dans laquelle elles définissent par des surfaces de travail en regard une zone de traitement de cheveux,
- une première plaque de lissage qui forme la surface de travail de la première mâchoire et qui est articulée sur la première mâchoire,
- des moyens de contrainte qui sont interposés entre la plaque de lissage et la première mâchoire et qui tendent à éloigner la plaque de lissage de la première mâchoire et à la placer dans une position de repos,
- des moyens électriques de chauffage associés à l'une au moins des surfaces de travail.

Selon l'invention, l'appareil de coiffure comprend des moyens d'articulation de la première plaque de lissage sur la première mâchoire définissant un axe de rotation Δ de la première plaque de lissage par rapport à la première mâchoire, cet axe de rotation Δ étant sensiblement parallèle à la surface de travail de ladite plaque de lissage et à un plan médian longitudinal M de la surface de travail.

Ainsi, lors de la fermeture de l'appareil de coiffure sur une mèche de cheveux à traiter, la plaque de lissage de la première mâchoire aura tendance à pivoter vers la mâchoire de sorte que sa partie située à proximité de l'axe de rotation Δ sera plus proche de la deuxième mâchoire que la partie de la plaque de lissage opposée à l'axe de rotation. Ce mouvement de la plaque de lissage conférera à la zone de traitement des cheveux une forme de coin contribuant à créer dans la zone de rétrécissement du coin, situé à proximité de l'axe de rotation, une zone de différente friction, voire de plus grande friction. Lors du déplacement de l'appareil de coiffure la traction exercée sur la mèche de cheveux sera donc plus importante dans la zone de rétrécissement que dans la région opposée de la zone de traitement. La plaque de lissage s'entend comme une plaque plane ou une plaque courbée.

Selon l'invention, l'axe de rotation Δ de la première plaque est situé entre le plan médian M et un premier plan latéral L qui est parallèle au plan médian et passe par un bord longitudinal de la première mâchoire. Lorque l'axe de rotation n'est pas dans le plan médian, ceci donne une asymétrie de la zone de traitement. L'asymétrie de la zone de traitement à l'origine de cette différence de traction ou de friction permet donc à un utilisateur, qui aura veillé à disposer préférentiellement l'appareil de coiffure de manière que l'axe de rotation soit à l'opposé du cuir chevelu, de tendre la partie des cheveux située entre le cuir chevelu et la zone de rétrécissement et donc notamment la partie des cheveux située dans le reste de la zone de traitement. Or, le chauffage des cheveux en traction dans la zone de traitement permet d'obtenir un lissage optimal et très nettement supérieur à celui qui résulterait d'un simple chauffage des cheveux par pincement.

Ainsi, il est apparu possible d'obtenir avec un appareil de coiffure selon l'invention, dont la température des moyens de chauffages électriques est fixée aux environs de 170°C, les mêmes résultats, à qualité de cheveux équivalente, que ceux obtenus avec un appareil de coiffure selon l'art antérieur à simple pincement dont la température des moyens de chauffages électriques est fixée aux environs de 230°C. Cette réduction de la température de traitement pour une même qualité de résultat permet de préserver les cheveux traités tout en diminuant la consommation électrique.

Selon une variante de réalisation de l'invention, l'appareil de coiffure comprend une deuxième plaque de lissage qui forme la surface de travail de la deuxième mâchoire et qui est articulée sur la deuxième mâchoire par l'intermédiaire de moyens d'articulation définissant un axe de rotation Δ' de la deuxième plaque de lissage par rapport à la deuxième mâchoire, cet axe de rotation Δ' étant sensiblement parallèle à la surface de travail de la deuxième plaque de lissage et à un plan médian M' de la surface de travail.

Selon une caractéristique de l'invention, l'axe de rotation Δ' de la deuxième plaque peut être situé entre le plan médian M' et un premier plan latéral L' qui est parallèle au plan médian et passe par un bord longitudinal de la deuxième mâchoire.

Afin d'accentuer l'effet de coin, les axes de rotation des première et deuxième plaques de lissage seront de préférence situés sensiblement en regard l'un de l'autre. Toutefois, une telle disposition n'est pas strictement nécessaire à la réalisation d'un appareil de coiffure selon l'invention.

Selon une caractéristique de l'invention, l'axe de rotation Δ des moyens d'articulation est situé entre le plan médian M et un second plan latéral L" qui est parallèle au plan médian et passe par un bord longitudinal de la plaque de lissage. Ainsi, la région à l'aplomb de l'axe de rotation Δ permet d'obtenir un bon pincement de la mèche de cheveux pour assurer une bonne traction de cette dernière.

Selon l'invention, l'axe de rotation Δ des moyens d'articulation peut être situé sensiblement dans le plan de la face de travail ou au contraire être situé entre la mâchoire correspondante et un plan passant par et parallèle à la surface de travail.

Selon une caractéristique de l'invention, l'axe de rotation Δ des moyens d'articulation est situé à une distance du plan médian qui est supérieure à la moitié de la distance séparant le plan médian M du second plan latéral L". Cette caractéristique permet d'accentuer la différence de frottement entre la zone de la plaque de lissage située à proximité de l'axe de rotation et la zone de la plaque de lissage située à l'opposé de l'axe de rotation.

Selon une variante de réalisation visant à accentuer, lors de la mise en oeuvre de l'appareil, le différentiel de frottement entre la zone de la plaque de lissage située à proximité de l'axe de rotation et la zone de la plaque de lissage située à l'opposé de l'axe de rotation, la première plaque de lissage comprend, à l'aplomb de l'axe d'articulation correspondant, un relief de friction qui est adapté pour coopérer avec un élément en regard de manière à définir, en position fermée des mâchoires sur une mèche de cheveux, une région de pression générant lors du déplacement de l'appareil sur la mèche de cheveux une force de traction additionnelle à la force de traction générée par la zone de traitement.

Dans le cadre de cette variante de réalisation, l'élément en regard peut être formé d'un relief de friction porté par la deuxième plaque de lissage.

Toujours afin d'optimiser l'effet de traction, selon une forme de réalisation d'un appareil de coiffure conforme à l'invention, la première mâchoire au moins comprend au moins une barre de friction qui est située d'un même coté du plan médian M que l'axe d'articulation Δ et qui est adaptée pour coopérer avec un élément en regard de manière à définir, en position fermée des mâchoires sur une mèche de cheveux, une zone de traction générant lors du déplacement de l'appareil sur la mèche de cheveux une force de traction additionnelle à la force de traction générée par la zone de traitement.

Dans le cadre de cette forme de réalisation, la barre de friction peut être située entre un bord longitudinal de la première mâchoire et un bord longitudinal de la première plaque de lissage.

Dans le cadre de cette forme de réalisation, l'élément coopérant avec la barre de friction peut être porté par la deuxième mâchoire.

Selon l'invention et toujours dans le cadre de cette forme de réalisation, la barre de friction peut être immobile par rapport à la première mâchoire ou au contraire mobile par rapport à cette dernière.

Ainsi, selon une caractéristique de l'invention, la barre de friction est mobile par rapport à la première mâchoire et l'appareil de coiffure comprend des moyens d'écartement qui sont interposés entre la barre de friction et la première mâchoire, et qui tendent à éloigner la barre de friction de la première mâchoire.

Dans le cadre de cette caractéristique, les moyens de contrainte associés à la plaque de lissage peuvent être adaptés pour exercer sur la plaque de lissage une contrainte inférieure à la contrainte exercée sur la barre de friction par les moyens d'écartement associés à la barre de friction.

Dans le cadre de la forme de réalisation de l'appareil de coiffure à barre de friction et selon une variante de l'invention, en position ouverte des mâchoires, chaque surface de travail d'une mâchoire est en retrait par rapport à chaque barre de friction portée par la dite mâchoire.

Dans le cadre de cette variante de réalisation, l'appareil de coiffure pourra comprendre des moyens de réglage de la valeur de ce retrait.

À cet effet, la barre de friction peut, par exemple, être mobile par rapport à la mâchoire qui la porte et les moyens de réglage sont adaptés pour permettre une modification de la distance entre la mâchoire et une surface de friction, de la barre de friction, orientée vers l'autre mâchoire.

Il peut également être envisagé que les moyens de réglage soient adaptés pour permettre une modification de la distance entre l'axe de rotation de la plaque de lissage et la mâchoire correspondante.

Dans le cadre de la forme de réalisation de l'appareil de coiffure à barre de friction et selon une variante de l'invention, la deuxième mâchoire peut également comprendre au moins une contre-barre de friction située en regard de la barre de friction de la première mâchoire.

Selon l'invention, la barre de friction peut être chauffée par des moyens complémentaires de chauffage électriques. La barre de friction peut aussi être chauffée par les moyens de chauffage électrique de la surface de travail adjacente.

Selon l'invention, la barre de friction peut être réalisée de toutes manières appropriées. Ainsi, la barre de friction ou la surface de la barre de friction destinée à être en contact avec la mèche de cheveux peut être composée ou revêtue au moins partiellement d'un matériau tenseur et résistant à une température élevée, tel que notamment un silicone. Dans le cas d'un revêtement en silicone, la couche de silicone peut avoir une épaisseur comprise entre 0, 1 et 10mm, elle peut avoir une dureté entre 5 et 90 shores, préférentiellement dans une gamme entre 40 et 50 shores, préférentiellement égale à 46 shore A. Le silicone est résistant à température élevée au moins au dessus de 100°C, voire 150°C et jusqu'à environ 270°C, voire même 300°C.

Ce silicone peut être surmoulé, serti ou engagé dans une glissière de barre de friction. Ce silicone a pour but de tendre, freiner, plaquer de manière homogène la mèche de cheveux à traiter sur le contre-appui en regard de la barre de friction. Tout matériau alternatif au silicone et permettant d'atteindre au moins un des trois résultats mentionnés peut aussi être envisagé.

Selon l'invention, l'appareil de coiffure peut comprendre une deuxième plaque de lissage qui forme la surface de travail (S₂) de la deuxième mâchoire et qui est articulée sur la deuxième mâchoire par l'intermédiaire d'une rotule agencée sensiblement au milieu de la deuxième plaque de lissage.

Bien entendu les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques et avantages de l'invention ressortent de la description ci-dessous effectuée en référence aux dessins annexés qui illustrent des formes non limitatives de réalisation d'un appareil de coiffure selon l'invention.
- La figure 1 est une vue de côté d'un appareil de coiffure selon l'invention dont les mâchoires sont en position ouvertes.
- La figure 2 est une section droite transversale selon la ligne II-II des mâchoires de l'appareil de coiffure illustré à la figure 1 les mâchoires étant en position ouverte
- La figure 3 est une section droite transversale analogue à la figure 2 montrant les mâchoires en position fermées en train de pincer une mèche de cheveux.
- La figure 4 est une section droite transversale analogue à la figure 2, montrant une variante de réalisation de l'appareil de coiffure selon l'invention mettant en oeuvre une plaque de lissage pivotante sur chaque mâchoire.
- La figure 5 est une section droite transversale analogue à la figure 2 montrant une autre forme de réalisation, des mâchoires de l'appareil de coiffure, selon laquelle l'une des mâchoires comprend une plaque de lissage pivotante associée à une barre de friction.
- Les figures 6 à 10 sont des sections des mâchoires analogues à la figure 2 montrant des variantes de la forme de réalisation de l'appareil de coiffure illustré à la figure 5.

Sur ces figures, les références communes désignent des éléments communs aux différentes formes et/ou variantes de réalisation.

Un appareil de coiffure conforme à l'invention, tel qu'illustré à la figure 1 et désigné dans son ensemble par la référence A, comprend deux mâchoires allongées 1 et 2 de forme générale parallélépipédique et s'étendant chacune selon un axe longitudinal λ, λ'. Les mâchoires 1 et 2 sont liées à proximité de l'une de leur extrémité par une charnière ou liaison pivot 4 d'axe Ω Ainsi, les mâchoires 1 et 2 sont articulées entre elles et mobiles entre une position ouverte O telle qu'illustrée aux figures 1 et 2, et une position fermée F représentée à la figure 3. Chaque mâchoire 1 et 2 comprend, à proximité d'une extrémité opposée à la liaison 4, une surface de travail respectivement S₁, S₂. Ces surfaces de travail S₁, S₂ sont situées en regard l'une de l'autre et s'étendent sur une partie seulement de la longueur des mâchoires 1 et 2, de manière à définir en position fermée F une zone T de traitement des cheveux. Chaque surface de travail S₁ et S₂ présente, selon l'exemple illustré, une forme générale rectangulaire et se trouve réalisée en un matériau thermiquement conducteur ayant un état de surface adapté pour être placé au contact de cheveux sans risque de les détériorer. Ainsi, chaque surface de travail S₁, S₂ pourrait par exemple être lisse en étant polie ou éventuellement recouverte d'un émail, d'un matériau céramique, d'un matériau polymère à faible coefficient de friction ou d'un émail à faible coefficient de friction ou encore d'une couche de verre.

Selon une première forme de réalisation et comme le montrent plus particulièrement les figures 2 et 3, la surface de travail S₁ est formée par une première plaque de lissage 5 mobile tandis que la surface de travail S₂ de la deuxième mâchoire 2 est formée par une deuxième plaque de lissage 5' fixe. La deuxième plaque de lissage 5' s'étend sur toute la largeur de la deuxième mâchoire 2 en étant fixée de manière rigide sur cette dernière. La deuxième plaque de lissage 5' est alors associée à des moyens électriques de chauffage 6 en contact avec la surface arrière de la plaque 5', située à l'opposé de la surface de travail S₂. Les moyens électriques de chauffage 6 peuvent être réalisés de toute manière appropriée telle que par exemple sous la forme d'un élément chauffant résistif à CTP ou à émission infrarouge. Les moyens électriques de chauffage 6 sont donc situés à l'intérieur de la deuxième mâchoire 2. Les moyens de chauffage 6 sont par exemple conçus pour maintenir une température cible prédéterminée de manière automatique. Les moyens de chauffage 6 pourraient également être reliés à des moyens de commande non représentés permettant une sélection, par un utilisateur, d'une température de consigne. Les moyens de chauffage et/ou leur unité de commande sont alimentés en énergie électrique par un cordon de branchement qui s'étend à partir d'une extrémité de la deuxième mâchoire 2 opposée à la surface de travail S₂. Bien entendu, l'alimentation électrique de l'appareil de coiffure A pourrait également être assurée par des batteries ou des piles disposées à l'intérieur de l'une et/ou l'autre des mâchoires 1 et 2. Les modes de réalisation des moyens de chauffage et de l'éventuelle unité de commande sont bien connus de l'homme du métier et ne nécessitent donc pas une plus ample description dans le cadre de la présente invention.

Selon l'exemple illustré, la première plaque de lissage 5 est fixée sur la première mâchoire 1 par l'intermédiaire de moyens d'articulation 8 qui définissent une liaison pivot entre la plaque de lissage 5 et la première mâchoire 1 . Les moyens d'articulation 8 comprennent ici, d'une part, un cylindre de révolution 9 solidaire de la première mâchoire 1 et, d'autre part, un logement complémentaire 10 aménagé dans la plaque de lissage 5 pour emboîter le cylindre 9. Ainsi, la première plaque de lissage 5 est mobile en rotation par rapport à la première mâchoire 1 selon un axe de rotation Δ sensiblement parallèle à l'axe longitudinal λ de la première mâchoire 1. L'axe de rotation Δ est, en outre, sensiblement parallèle à la surface de travail S₁ de la plaque de lissage 5 ainsi qu'à un plan médian M de la plaque de lissage 5. Le plan médian M est perpendiculaire à la surface de travail S₁ et divise cette dernière en deux parties égales. L'axe de rotation Δ se trouve décalé latéralement par rapport à la plaque de lissage 5 de manière à être situé entre le plan médian M et un premier plan latéral L qui est parallèle au plan médian M et passe par un bord longitudinal de la première mâchoire 1.

L'appareil de coiffure A comprend également des moyens de contrainte 11 qui sont interposées entre la première plaque de lissage 5 et la première mâchoire 1. Les moyens de contrainte 11 tendent à éloigner la plaque de lissage 5 de la première mâchoire 1 de manière à la rappeler dans une position de repos, telle qu'illustrée à la figure 2. Selon l'exemple illustré les moyens de contrainte 11 comprennent deux aimants permanents 12, 13 montés en opposition de manière à se repousser. Bien entendu, les moyens de contrainte 11 pourraient être réalisés de toutes manières appropriées telles que, par exemple, sous la forme d'une lame ressort ou de ressorts hélicoïdaux ou encore d'un ou plusieurs blocs creux ou plein en matériau élastiquement déformable.

L'appareil de coiffure A ainsi constitué est mis en oeuvre de la manière suivante. Lorsqu'un utilisateur souhaite procéder au lissage d'une mèche de cheveux 15, il vient refermer l'appareil A sur ladite mèche, comme le montre la figure 3. L'utilisateur aura alors veillé à placer l'axe de rotation Δ à l'opposé du cuir chevelu C par rapport à la première plaque de lissage 5. Dans cette position refermée, la première plaque de lissage 5 aura tendance à pivoter autour de l'axe Δ dans le sens de la flèche F₁. Ainsi, les première 5 et deuxième 5' plaques de lissage définissent une zone de traitement T qui présente en section transversale une forme de coin ou trapézoïdale. La région 16 de la zone de traitement T située à proximité et/ou à l'aplomb de l'axe de rotation Δ est alors plus étroite que la région située au niveau de l'extrémité libre de la première plaque de lissage 5. La pression exercée sur la mèche de cheveux 15 est donc supérieure dans la région 16 à celle exercée dans le reste de la zone de traitement T de sorte que la friction au niveau de la région 16 est supérieure à celle dans le reste de la zone de traitement T.

La différence de friction entre la région 16 et le reste de la zone de traitement T combinée à un déplacement de l'appareil de lissage A, à l'opposé du cuir chevelu C, dans le sens de la flèche F₂, induit une mise en tension de la partie de la mèche de cheveux 15 se trouvant entre le cuir chevelu C et la région 16 et notamment dans le reste de la zone de traitement T. Il est à noter que lors du déplacement de l'appareil, la région de traction 16 exerce sur les cheveux une traction supérieure T₁₆ à celle T_{T} exercée par la zone de traitement T. Cette traction T₁₆ contribue à favoriser l'effet lissant de la chaleur appliquée par la plaque de lissage 5' de la deuxième mâchoire 2. Ainsi, cette mise en tension permet d'obtenir un meilleur résultat de lissage que celui qui serait obtenu avec le même appareil en l'absence de pivotement de la première plaque de lissage 5.

Selon l'invention, la deuxième plaque de lissage 5' peut également être pivotante comme le montre la figure 4. Selon cet exemple, la deuxième plaque de lissage 5' est articulée sur la deuxième mâchoire 2 par l'intermédiaire de moyens d'articulation 18 sensiblement analogues aux moyens d'articulation 8 et comprennent un cylindre de révolution 19 solidaire de la deuxième mâchoire 2 sur lequel est engagé un logement complémentaire 20 aménagé dans la deuxième plaque de lissage 5'. Ainsi les moyens d'articulation 18 définissent un axe de rotation Δ' sensiblement parallèle à l'axe longitudinal λ' de la deuxième mâchoire 2. L'axe de rotation Δ' est, en outre, sensiblement parallèle à la surface de travail S₂ de la deuxième plaque de lissage 5' ainsi qu'à un plan médian M' de la deuxième plaque de lissage 5'. Le plan médian M' est perpendiculaire à la surface de travail S₂ et divise cette dernière en deux parties égales. L'axe de rotation Δ' se trouve décalé latéralement par rapport à la plaque de lissage 5' de manière à être situé entre le plan médian M' et un premier plan latéral L' qui est parallèle au plan médian M' et passe par un bord longitudinal de la deuxième mâchoire 2. L'appareil de coiffure A comprend en outre des moyens de contrainte 21 interposés entre la deuxième mâchoire 2 et la deuxième plaque de lissage 5'. Selon cet exemple, les moyens de contrainte 11 de la première plaque de lissage 5 et les moyens de contrainte 21 de la deuxième plaque de lissage 5' comprennent des ressorts hélicoïdaux qui sont comprimés lors du pivotement des plaques de lissage correspondantes.

Selon l'exemple de la figure 4, la première plaque de lissage 5 est également associée à des moyens de chauffage 26 réalisés de la même manière que les moyens de chauffage 6 de la deuxième plaque de lissage 5'.

Par ailleurs, afin d'accentuer la friction au niveau de la zone de pincement située à l'aplomb des axes Δ et Δ', en regard l'un de l'autre, la première plaque de lissage 5 comprend, à l'aplomb de l'axe de rotation Δ, un relief de friction 27 destiné à coopérer avec un élément complémentaire 28 en regard. Selon l'exemple illustré, l'élément complémentaire 28 est formé par un relief de friction porté par la deuxième plaque de lissage 5' à l'aplomb de l'axe de rotation Δ' correspondant. Les reliefs de friction 27 et 28 peuvent être réalisés de toute manière appropriée et par exemple sous la forme d'un relief en silicone surmoulé sur la plaque de lissage correspondante. Ainsi, lors de la mise en oeuvre de l'appareil de coiffure A, les reliefs de friction 27 et 28 coopèrent pour définir en position fermée des mâchoires sur la mèche de cheveux une zone de traction générant lors de déplacement de l'appareil une force de traction supérieure à celle du reste de la zone de traitement T comme cela a été expliqué précédemment.

Selon une autre forme de réalisation de l'invention plus particulièrement illustrée à la figure 5, afin d'accentuer l'effet de traction en le dissociant éventuellement du traitement assuré par les plaques de lissage, il est mis en oeuvre au niveau de la première mâchoire 1 une barre de friction 30 distincte de la première plaque de lissage 5. Selon l'exemple illustré, seule la première plaque de lissage 5 est pivotante tandis que la deuxième plaque de lissage 5' est fixe comme cela a été décrit en relation avec la figure 2. La barre de friction 30 est fixée de manière rigide à la première mâchoire 1 et s'étend le long du bord gauche de la première plaque de lissage 5. La barre de friction 30 se trouve située du même côté du plan médian M que l'axe de rotation Δ. La barre de fiction 30 s'étend donc entre le bord de la plaque lissage 5 situé près de l'axe Δ et le bord correspondant de la mâchoire 1. Selon l'exemple illustré, la barre de friction 30 est formée par une baguette de silicone rapportée sur la première mâchoire 1. La barre de friction 30 est en outre réalisée de manière à définir une surface de friction 31 qui s'étend en saillie par rapport à la surface de travail S₁ de la première plaque 5. La surface de travail S₁ se trouve donc en retrait par rapport à la surface de friction 31. La valeur du retrait R mesurée, entre le plan de la surface de travail S₁ et un plan parallèle passant par la surface de friction 31, est par exemple comprise entre 0,1 mm et 5 mm.

La barre de friction 30 est alors adaptée pour coopérer avec un élément en regard, dans le cas présent la deuxième plaque de lissage 5', de manière à définir, en position fermée des mâchoires sur la mèche de cheveux 15, une zone de traction 32 qui aura la même fonction que la région de traction 16 décrite précédemment. La mise en oeuvre de l'appareil de coiffure avec une telle barre de traction s'effectuera comme expliqué ci-dessus en relation avec les figures 1 à 3.

Il pourra, par ailleurs, être noté que selon l'exemple de la figure 5, l'axe de rotation Δ de la première plaque de lissage 5 est situé entre le plan médian M et un second plan latéral L" qui est parallèle au plan médian M et qui passe par un bord longitudinal 33 de la plaque de lissage 5 adjacent à la barre de friction 30. Dans le cas présent, l'axe de rotation Δ est situé à une distance d du plan médian M supérieur à la moitié de la distance séparant le plan médian M du second plan latéral L". La distance d est donc supérieure au quart de la largeur de la plaque de lissage 5. De plus, l'axe de rotation Δ se trouve placé entre la mâchoire 1 et un plan passant par la surface de travail S₁ de la première plaque de lissage 5.

La figure 6 illustre une variante de réalisation de l'appareil de coiffure selon laquelle la barre de friction 30 est adaptée sur la première mâchoire 1 de manière à être mobile en translation parallèlement au plan médian M. L'appareil de coiffure comprend alors des moyens d'écartement 35, réalisés sous la forme d'un ou plusieurs ressort hélicoïdaux, qui sont interposés entre la barre de friction 30 et la première mâchoire 1. Les moyens d'écartement 35 tendent à éloigner la barre de friction 30 de la première mâchoire 1. Les moyens d'écartement 35 sont, de préférence, adaptés pour exercer sur la barre de friction 30 une contrainte supérieure à celle exercée par les moyens de contrainte 11 sur la première plaque de lissage 5.

La figure 7 illustre une autre variante de réalisation de l'appareil de coiffure A très proche de celle décrite en relation avec la figure 6 mais qui diffère de cette dernière en ce qu'il est mis en oeuvre des moyens de réglage 36 de la valeur du retrait R entre la surface de friction 31 et la surface de travail S₁. Selon cet exemple, les moyens de réglage 36 sont réalisés sous la forme d'un système à vis permettant d'ajuster la valeur du retrait R tout en empêchant les mouvements de la barre de friction 30 pendant l'utilisation de l'appareil A sur une mèche, sauf à agir sur les moyens de réglage 36.

La figure 8 montre encore une autre variante de réalisation de l'appareil de coiffure A selon laquelle la barre de friction 30 est montée de manière rigide sur la première mâchoire 1 de manière à être immobile par rapport à cette dernière. Selon l'exemple de la figure 8, les moyens 36 de réglage du retrait R sont adaptés pour modifier la distance entre l'axe de rotation Δ et la première mâchoire 1. À cet effet, les moyens de réglage 36 comprennent un chariot 37 adapté sur la mâchoire 1 de manière à être mobile en translation parallèlement au plan médian M. La position du chariot 37 par rapport à la mâchoire 1 est alors réglée au moyen d'un système à vis 38. Le chariot 37 comprend, au niveau de son extrémité opposée à la première mâchoire 1, un logement 39 de réception d'un cylindre d'articulation 40 solidaire de la première plaque de lissage 5.

La figure 9 illustre encore une autre forme de réalisation de l'invention selon laquelle les deux mâchoires 1 et 2 présentent chacune une structure analogue à celle de la première mâchoire décrite en relation avec la figure 6. Ainsi, la deuxième mâchoire 2 comprend une contre-barre de friction 45 située en regard de la barre de friction 30. La contre barre de friction 45 est mobile en translation parallèlement au plan M' avec interposition entre la contre-barre de friction 45 et la deuxième mâchoire 2 de moyens d'écartement 46. Les moyens de contrainte 21 associés à la deuxième plaque de lissage 5' sont alors adaptés pour exercer sur cette dernière une contrainte inférieure à la contrainte exercée par les moyens d'écartement 46 sur la contre barre de friction 45.

La figure 10 illustre un autre mode de réalisation différent du mode de réalisation de la figure 5 en ce que la première plaque 5 est montée pivotante sur ressort 11 autour de l'axe de rotation Δ. Le ressort peut être un ou plusieurs ressorts hélicoïdaux par exemple ou encore deux lames ressort rivetées sur le chassis 2 et agencées sous la deuxième plaque 5'. Cette première plaque 5 est agencée à côté de la barre de friction 30. La deuxième plaque de lissage 5' qui forme la surface de travail (S₂) de la deuxième mâchoire 2 est articulée sur la deuxième mâchoire 2 par l'intermédiaire d'une liaison rotule 100 agencée sensiblement au milieu de la deuxième plaque de lissage 5'. La rotule permet un déplacement de type bascule de la deuxième plaque.

Bien entendu, diverses autres modifications peuvent être apportées à l'appareil de coiffure selon l'invention dans le cadre des revendications annexées.

## Revendications

1. Appareil de coiffure comprenant au moins :
- deux mâchoires, première (1) et deuxième (2), allongées et articulées entre elles pour être mobiles entre une position ouverte (O) et une position fermée (F) dans laquelle elles définissent par des surfaces de travail (S₁,S₂) en regard une zone (T) de traitement de cheveux,
- une première plaque de lissage (5) qui forme la surface de travail (S₁) de la première mâchoire et qui est articulée sur la première mâchoire,
- des moyens de contrainte (11) qui sont interposés entre la plaque de lissage et la première mâchoire et qui tendent à éloigner la plaque de lissage de la première mâchoire (1) et à la placer dans une position de repos,
- des moyens électriques de chauffage (6) associés à l'une au moins des surfaces de travail (S₁),
**caractérisé en ce qu'**il comprend des moyens d'articulation (8) de la première plaque de lissage (5) sur la première mâchoire (1) définissant un axe de rotation (Δ) de la première plaque de lissage (5) par rapport à la première mâchoire (1), cet axe de rotation (Δ) étant sensiblement parallèle à la surface de travail (S₁) de ladite plaque de lissage (5) et à un plan médian longitudinal (M) de la surface de travail (S₁), et étant situé entre le plan médian (M) et un premier plan latéral (L) qui est parallèle au plan médian et passe par un bord longitudinal de la première mâchoire (1).

2. Appareil de coiffure selon la revendication 1, **caractérisé en ce qu'**il comprend une deuxième plaque de lissage (5') qui forme la surface de travail (S₂) de la deuxième mâchoire (2) et qui est articulée sur la deuxième mâchoire (2) par l'intermédiaire de moyens d'articulation (18) définissant un axe de rotation (Δ') de la deuxième plaque de lissage (5') par rapport à la deuxième mâchoire (2), cet axe de rotation (Δ') étant sensiblement parallèle à la surface de travail (S₂) de la deuxième plaque de lissage (5') et à un plan médian (M') de la surface de travail (S₂).

3. Appareil de coiffure selon la revendication 2, **caractérisé en ce que** l'axe de rotation (Δ') de la deuxième plaque est situé entre le plan médian (M') et un premier plan latéral (L') qui est parallèle au plan médian (M') et passe par un bord longitudinal de la deuxième mâchoire (2).

4. Appareil de coiffure selon l'une des revendications 1 à 3, **caractérisé en ce que** l'axe de rotation (Δ, Δ') des moyens d'articulation (8, 18) est situé entre le plan médian (M, M') et un second plan latéral (L") qui est parallèle au plan médian (M, M') et passe par un bord longitudinal de la plaque de lissage (5, 5').

5. Appareil de coiffure selon l'une des revendications 1 à 4, **caractérisé en ce que** l'axe de rotation (Δ) des moyens d'articulation (8) est situé à une distance (d) du plan médian (M) qui est supérieure à la moitié de la distance séparant le plan médian (M) du second plan latéral (L").

6. Appareil de coiffure selon l'une des revendications précédentes, **caractérisé en ce que** la première plaque de lissage (5) comprend, à l'aplomb de l'axe d'articulation (Δ), un relief de friction (27) qui est adapté pour coopérer avec un élément (28) en regard de manière à définir, en position fermée des mâchoires (1, 2) sur une mèche de cheveux (15), une région de pression (16) générant lors du déplacement de l'appareil sur la mèche de cheveux une force de traction additionnelle à la force de traction générée par la zone de traitement (T).

7. Appareil de coiffure selon l'une des revendication 1 à 5, **caractérisé en ce que** la première mâchoire (1) au moins comprend au moins une barre de friction (30) qui est située d'un même côté du plan médian (M) que l'axe d'articulation (Δ) et qui est adaptée pour coopérer avec un élément en regard (5', 45) de manière à définir, en position fermée des mâchoires (1,2) sur une mèche de cheveux, une zone de traction générant lors du déplacement de l'appareil sur la mèche de cheveux une force de traction additionnelle à la force de traction générée par la zone de traitement (T).

8. Appareil de coiffure selon la revendication précédente, **caractérisé en ce que** la barre de friction (30) est située entre un bord longitudinal de la première mâchoire (1) et un bord longitudinal de la première plaque de lissage (5).

9. Appareil de coiffure selon une des deux revendications précédentes, **caractérisé en ce que** la barre de friction (30) est immobile par rapport à la première mâchoire (1).

10. Appareil de coiffure selon l'une des trois revendications précédentes, **caractérisé en ce que** la barre de friction (30) est mobile par rapport à la première mâchoire (1) et que l'appareil comprend des moyens d'écartement (35) qui sont interposés entre la barre de friction (30) et la première mâchoire (1), et qui tendent à éloigner la barre de friction (30) de la première mâchoire (1).

11. Appareil de coiffure selon l'une des trois revendications précédentes, **caractérisé en ce qu'**en position ouverte des mâchoires, chaque surface de travail (S₁, S₂) d'une mâchoire (1, 2) est en retrait (R) par rapport à chaque barre de friction (30) portée par la dite mâchoire.

12. Appareil de coiffure selon l'une des revendications 7 à 11, **caractérisé en ce que** la deuxième mâchoire (2) comprend au moins une contre-barre de friction (45) située en regard de la barre de friction (10) de la première mâchoire .

13. Appareil de coiffure selon l'une des revendications 7 à 12, **caractérisé en ce que** la barre de friction (30) est composée ou revêtue au moins partiellement d'un matériau tenseur et résistant à une température élevée.

14. Appareil de coiffure selon la revendication précédente, **caractérisé en ce que** le matériau est un silicone.

15. Appareil de coiffure selon la revendication 1 ou 2, **caractérisé en ce qu'**il comprend une deuxième plaque de lissage (5') qui forme la surface de travail (S₂) de la deuxième mâchoire (2) et qui est articulée sur la deuxième mâchoire (2) par l'intermédiaire d'une rotule (100) agencée sensiblement au milieu de la deuxième plaque de lissage (5').

## Patentansprüche

1. Frisiergerät, umfassend wenigstens:
- zwei Backen, eine erste (1) und eine zweite (2), die länglich sind und gelenkig miteinander verbunden sind, um zwischen einer offenen Position (O) und einer geschlossenen Position (F) beweglich zu sein, in der sie mittels gegenüberliegenden Arbeitsflächen (S₁, S₂) eine Haarbehandlungszone (T) definieren,
- eine erste Glättplatte (5), die die Arbeitsfläche (S₁) der ersten Backe bildet und die mit der ersten Backe gelenkig verbunden ist,
- Spannungsmittel (11), die zwischen der Glättplatte und der ersten Backe eingefügt sind und die die Glättplatte von der ersten Backe (1) entfernen und sie in eine Ruheposition bewegen sollen,
- elektrische Heizmittel (6), die wenigstens mit einer der Arbeitsflächen (S₁) verbunden sind,
**dadurch gekennzeichnet, dass** es Mittel (8) zur gelenkigen Lagerung der ersten Glättplatte (5) auf der ersten Backe (1) umfasst, die eine Rotationsachse (Δ) der ersten Glättplatte (5) in Bezug auf die erste Backe (1) definieren, wobei diese Rotationsachse (Δ) im Wesentlichen parallel zur Arbeitsfläche (S₁) der Glättplatte (5) und zu einer Längsmittelebene (M) der Arbeitsfläche (S₁) verläuft, und wobei sie sich zwischen der Mittelebene (M) und einer ersten Seitenebene (L) befindet, die parallel zur Mittelebene und an einem Längsrand der ersten Backe (1) verläuft.

2. Frisiergerät nach Anspruch 1, **dadurch gekennzeichnet, dass** es eine zweite Glättplatte (5') umfasst, die die Arbeitsfläche (S₂) der zweiten Backe (2) bildet und die auf der zweiten Backe (2) mittels Gelenkmittel (18) gelenkig gelagert ist, die eine Rotationsachse (Δ') der zweiten Glättplatte (5') in Bezug auf die zweite Backe (2) definieren, wobei diese Rotationsachse (Δ') im Wesentlichen parallel zur Arbeitsfläche (S₂) der zweiten Glättplatte (5') und zu einer Mittelebene (M') der Arbeitsfläche (S₂) verläuft.

3. Frisiergerät nach Anspruch 2, **dadurch gekennzeichnet, dass** sich die Rotationsachse (Δ') der zweiten Platte zwischen der Mittelebene (M') und einer ersten Seitenebene (L') befindet, die parallel zur Mittelebene (M') und an einem Längsrand der zweiten Backe (2) verläuft.

4. Frisiergerät nach einem der Ansprüche 1 bis 3, **dadurch gekennzeichnet, dass** sich die Rotationsachse (Δ, Δ') der Gelenkmittel (8, 18) zwischen der Mittelebene (M, M') und einer zweiten Seitenebene (L") befindet, die parallel zur Mittelebene (M, M') und an einem Längsrand der Glättplatte (5, 5') verläuft.

5. Frisiergerät nach einem der Ansprüche 1 bis 4, **dadurch gekennzeichnet, dass** sich die Rotationsachse (Δ) der Gelenkmittel (8) in einem Abstand (d) von der Mittelebene (M) entfernt befindet, der größer ist als die Hälfte des Abstandes, der die Mittelebene (M) von der zweiten Seitenebene (L") trennt.

6. Frisiergerät nach einem der vorhergehenden Ansprüche, **dadurch gekennzeichnet, dass** die erste Glättplatte (5) lotrecht zur Gelenkachse (Δ) einen Reibungsvorsprung (27) umfasst, der angepasst ist, um mit einem gegenüberliegenden Element (28) zusammenzuwirken, so dass in der geschlossenen Position der Backen (1, 2) auf einer Haarsträhne (15) ein Druckbereich (16) definiert wird, der beim Bewegen des Gerätes auf der Haarsträhne eine Zugkraft zusätzlich zu jener durch die Behandlungszone (T) erzeugten Zugkraft erzeugt.

7. Frisiergerät nach einem der Ansprüche 1 bis 5, **dadurch gekennzeichnet, dass** wenigstens die erste Backe (1) wenigstens einen Reibungsbalken (30) umfasst, der sich auf einer gleichen Seite der Mittelebene (M) befindet wie die Gelenkachse (Δ) und der angepasst ist, um mit einem gegenüberliegenden Element (5', 45) zusammenzuwirken, so dass in der geschlossenen Position der Backen (1, 2) auf einer Haarsträhne eine Zugzone definiert wird, die beim Bewegen des Gerätes auf der Haarsträhne eine Zugkraft zusätzlich zu jener durch die Behandlungszone (T) erzeugten Zugkraft erzeugt.

8. Frisiergerät nach dem vorhergehenden Anspruch, **dadurch gekennzeichnet, dass** sich der Reibungsbalken (30) zwischen einem Längsrand der ersten Backe (1) und einem Längsrand der ersten Glättplatte (5) befindet.

9. Frisiergerät nach einem der zwei vorhergehenden Ansprüche, **dadurch gekennzeichnet, dass** der Reibungsbalken (30) in Bezug auf die erste Backe (1) unbeweglich ist.

10. Frisiergerät nach einem der drei vorhergehenden Ansprüche, **dadurch gekennzeichnet, dass** der Reibungsbalken (30) in Bezug auf die erste Backe (1) beweglich ist und dass das Gerät Beabstandungsmittel (35) umfasst, die zwischen dem Reibungsbalken (30) und der ersten Backe (1) eingefügt sind und die den Reibungsbalken (30) von der ersten Backe (1) entfernen sollen.

11. Frisiergerät nach einem der drei vorhergehenden Ansprüche, **dadurch gekennzeichnet, dass** in der offenen Position der Backen jede Arbeitsfläche (S₁, S₂) einer Backe (1, 2) in Bezug auf jeden Reibungsbalken (30), der von der Backe getragen wird, eingerückt (R) ist.

12. Frisiergerät nach einem der Ansprüche 7 bis 11, **dadurch gekennzeichnet, dass** die zweite Backe (2) wenigstens einen Gegenreibungsbalken (45) umfasst, der sich gegenüber dem Reibungsbalken (10) der ersten Backe befindet.

13. Frisiergerät nach einem der Ansprüche 7 bis 12, **dadurch gekennzeichnet, dass** der Reibungsbalken (30) wenigstens teilweise aus einem gegen hohe Temperaturen beständigen Spannmaterial besteht oder damit überzogen ist.

14. Frisiergerät nach dem vorhergehenden Anspruch, **dadurch gekennzeichnet, dass** das Material ein Silikon ist.

15. Frisiergerät nach Anspruch 1 oder 2, **dadurch gekennzeichnet, dass** es eine zweite Glättplatte (5') umfasst, die die Arbeitsfläche (S₂) der zweiten Backe (2) bildet und die auf der zweiten Backe (2) mittels eines Kugelgelenks (100) gelenkig gelagert ist, das im Wesentlichen in der Mitte der zweiten Glättplatte (5') angeordnet ist.

## Claims

1. A hairdressing device comprising at least:
- two jaws, the first (1) and the second (2), elongated and articulated to each other to be mobile between an open position (O) and a closed position (F) in which they define a hair treatment zone (T) by opposite working surfaces (S₁, S₂)
- a first straightening plate (5) which forms the working surface (S₁) of the first jaw and which is articulated on the first jaw
- stressing means (11) which are interposed between the straightening plate and the first jaw and which tend to space the straightening plate away from the first jaw (1) and place it in a rest position
- electrical heating means (6) associated with at least one of the working surfaces (S₁)
**characterised in that** it comprises means (8) to articulate the first straightening plate (5) on the first jaw (1) defining an axis of rotation (Δ) of the first straightening plate (5) with respect to the first jaw (1), this axis of rotation (Δ) being substantially parallel to the working surface (S₁) of said straightening plate (5) and to a longitudinal median plane (M) of the working surface (S₁), and being located between the median plane (M) and a first lateral plane (L) which is parallel to the median plane and passes through a longitudinal edge of the first jaw (1).

2. A hairdressing device according to claim 1, **characterised in that** it comprises a second straightening plate (5') which forms the working surface (S₂) of the second jaw (2) and which is articulated on the second jaw (2) by articulation means (18) defining an axis of rotation (Δ') of the second straightening plate (5') in relation to the second jaw (2), this axis of rotation (Δ') being substantially parallel to the working surface (S₂) of the second straightening plate (5') and to a median plane (M') of the working surface (S₂).

3. A hairdressing device according to claim 2, **characterised in that** the axis of rotation (Δ') of the second plate is located between the median plane (M') and a first lateral plane (L') which is parallel to the median plane (M') and passes through a longitudinal edge of the second jaw (2).

4. A hairdressing device according to one of claims 1 to 3, **characterised in that** the axis of rotation (Δ, Δ') of the articulation means (8, 18) is located between the median plane (M, M') and a second lateral plane (L") which is parallel to the median plane (M, M') and passes through a longitudinal edge of the straightening plate (5, 5').

5. A hairdressing device according to one of claims 1 to 4, **characterised in that** the axis of rotation (Δ) of the articulation means (8) is located at a distance (d) from the median plane (M) which is greater than half of the distance separating the median plane (M) from the second lateral plane (L").

6. A hairdressing device according to one of the preceding claims, **characterised in that** the first straightening plate (5) comprises, directly above the articulation axis (Δ), a raised friction element (27) which is designed to cooperate with a facing element (28) so as to define, when the jaws (1, 2) are in closed position on a lock of hair (15), a pressure region (16) generating, during the displacement of the device on the lock of hair, a traction force in addition to the traction force generated by the treatment zone (T).

7. A hairdressing device according to one of claims 1 to 5, **characterised in that** at least the first jaw (1) comprises at least one friction bar (30) which is located on the same side of the median plane (M) as the articulation axis (Δ) and which is designed to cooperate with a facing element (5', 45) so as to define, when the jaws (1, 2) are in closed position on a lock of hair, a traction zone generating, during the displacement of the device on the lock of hair, a traction force in addition to the traction force generated by the treatment zone (T).

8. A hairdressing device according to the preceding claim, **characterised in that** the friction bar (30) is located between a longitudinal edge of the first jaw (1) and a longitudinal edge of the first straightening plate (5).

9. A hairdressing device according to one of the two preceding claims, **characterised in that** the friction bar (30) is immobile with respect to the first jaw (1).

10. A hairdressing device according to one of the three preceding claims, **characterised in that** the friction bar (30) is mobile with respect to the first jaw (1) and that the device comprises spacing means (35) interposed between the friction bar (30) and the first jaw (1), and which tend to space the friction bar (30) away from the first jaw (1).

11. A hairdressing device according to one of the three preceding claims, **characterised in that** when the jaws are in open position, each working surface (S₁, S₂) of a jaw (1, 2) is recessed (R) with respect to each friction bar (30) carried by said jaw.

12. A hairdressing device according to one of claims 7 to 11, **characterised in that** the second jaw (2) comprises at least one friction counter-bar (45) located opposite the friction bar (10) of the first jaw.

13. A hairdressing device according to one of claims 7 to 12, **characterised in that** the friction bar (30) is composed of or coated at least partially with a tensor material resistant to high temperatures.

14. A hairdressing device according to the preceding claim, **characterised in that** the material is a silicone.

15. A hairdressing device according to claim 1 or 2, **characterised in that** it comprises a second straightening plate (5') which forms the working surface (S₂) of the second jaw (2) and which is articulated on the second jaw (2) by means of a ball joint (100) arranged substantially in the middle of the second straightening plate (5').
